# EUROPÄISCHE PATENTANMELDUNG

(11) **EP 1 690 990 A2**
(43) Veröffentlichungstag der Anmeldung: **16.08.2006**
(21) Anmeldenummer: 06101398.3
(22) Anmeldetag: 08.02.2006
(51) Int. Cl.: E04B 1/26

(54) **Verbindung von aus Holzbalken oder -latten bestehenden Pfosten und Riegeln zur Bildung von Wandelementen**

(30) Priorität: 09.02.2005 DE 102005005930
(71) Anmelder: SFS intec Holding AG, 9435 Heerbrugg (CH)
(72) Erfinder: Sieber, Alex, 9434 Au (CH)

(57) **Zusammenfassung**

Bei einer Verbindung von aus Holzbalken oder-latten bestehenden Pfosten (1) und Riegeln (2) zur Bildung von Wandelementen sind die Pfosten (1) und Riegel (2) durch spitzwinklig zu einer Oberfläche eines Riegels (2) und des Pfostens eingedrehte Schrauben (4) sowie durch im Bereich der Stossstellen (5) von Pfosten (1) und Riegel (2) eingesetzte, zumindest annähernd parallel zur Längserstreckung der Riegel (2) ausgerichtete, stabartige Dübel (6) verbunden. Ausgehend von einem Riegel (2) sind durch den Pfosten (1) hindurch in den gegenüberliegenden Riegel (2) Schrauben (4) eingedreht, wobei die Länge der mit Gewinde versehenen Abschnitte (7,8) der Schrauben (4), welche in die beiden Riegel (2) eingreifen, zumindest annähernd gleich lang sind.

## Beschreibung

Die vorliegende Erfindung betrifft eine Verbindung von aus Holzbalken oder-latten bestehenden Pfosten und Riegeln zur Bildung von Wandelementen, wobei Pfosten und Riegel durch spitzwinklig zu einer Oberfläche des Riegels und des Pfostens eingedrehte Schrauben, sowie durch im Bereich der Stoßstellen von Pfosten und Riegel eingesetzte, zumindest annähernd parallel zur Längserstreckung der Riegel ausgerichtete, stabartige Dübel verbunden sind.

Eine Verbindung der eingangs genannten Art ist für diverse Spezialanwendungen bekannt. Aus der EP 1 319 765 A2 ist eine Verbindung von aus Holzbalken oder-latten bestehenden Pfosten und Riegeln zur Bildung von Wandelementen bekannt. Eingesetzt sind jeweils in einen Pfosten und einen Riegel eingreifende, spitzwinklig zu einer Oberfläche des Riegels und des Pfostens eingedrehte Schrauben sowie die Stoßstelle von Riegel und Pfosten übergreifende, zumindest annähernd parallel zur Längsersbeckung der Riegel ausgerichtete, stabartige Dübel. Die Belastung der Verbindung erfolgt vom Riegel auf den Pfosten. Die Pfosten-Riegel-Konstruktion wird unsymmetrisch bei Windsog und -druck belastet. Eine geringere Fixierung des raumseitigen Profilteils mit Fugenbildung ist die Folge. Die Fixierung der falzseitigen Randzone ist auch nicht deutlich besser.

Aufgabe der Erfindung ist es, eine Pfosten-Riegel-Verbindung so zu gestalten, dass die Verbindung deutlich bessere Belastungswerte pro Befestigungspunkt erreicht oder zumindest gleiche Belastungswerte bei schlankeren Ansichtsbreiten der Pfosten und Riegel ermöglicht.

Dies gelingt erfindungsgemäß dadurch, dass die Schrauben von einem Riegel ausgehend durch den Pfosten hindurch in den gegenüberliegenden Riegel eingedreht sind, wobei die Länge der mit Geweinde versehenen Abschnitte der Schrauben, welche in die beiden Riegel eingreifen, zumindest annähernd gleich lang sind.

Durch diese erfindungsgemäße Ausführung wird erreicht, dass für die Kraftübertragung vom Pfosten zum Riegel auch der gegenüberliegende Riegel mit belastet wird. Berechnungen der Kraftübertragung haben gezeigt, dass Verbindungen dieser Art höhere Kraftübertragungen zulassen. Der Belastung des Pfostens und insbesondere der Gefahr des Spaltens und somit der reduzierten Belastbarkeit des Pfostens wird somit wirkungsvoll begegnet. Außerdem wird gerade dadurch die Verwindungssteifigkeit zwischen den Riegeln und dem Pfosten verbessert.

Es ist zwar aus der DE-U-29805784 eine Verbindung von Holzbalken und -latten bekannt geworden, wobei jedoch keine stumpf an einen Pfosten anstoßende Riegel vorhanden sind. Es geht hier um eine Verbindung von Dachlatten mit einem Unterbau, wobei mit den Schrauben auch eine dazwischen liegende Verschalung zu durchdringen ist. Diese Verschalung kann aber nicht mit einem Pfosten gemäß der vorliegenden Erfindung verglichen werden und hat auch eine ganz andere Funktion.

In einer Ausgestaltung sind einander spitz- oder stumpfwinklig kreuzende Schrauben eingesetzt, welche von den mit ihren Enden einander zugewandten Riegeln ausgehend eingedreht sind. Mit dieser Ausführung kann erreicht werden, dass durch das wechselnde und kreuzende Anordnen der Schrauben eine gleichmäßige Kraftübertragung der beiden zu verbindenden Riegel mit dem dazwischen eingeklemmten oder sogar eingepressten Pfosten erfolgt. Da auf Klebstoffe od. dgl. in der beschriebenen Ausführung verzichtet werden kann, ist zudem die Verbindung jederzeit wieder durch Ausdrehen der Schrauben lösbar.

In einer weiteren Ausgestaltung schließen die Schrauben in gesetztem Zustand einen Winkel von mehr als 90 bis zu 120 Grad zueinander ein. Die gegenseitige Unterstützung der Schrauben zeigt beim Kraftverlauf in diesem Winkelbereich optimale Werte. Wird bei der Pfosten-Riegel-Konstruktion auf eine möglichst schlanke Ansichtsbreite der Pfosten und Riegel geachtet, so kann mit der erfinderischen Verbindung gegenüber heutigen Konstruktionen mit deutlich filigraneren Konstruktionen die benötigte Kraftübertragung erreicht werden. Außerdem ist es dadurch auch bei relativ langen Schrauben gewährleistet, dass die Gewindeabschnitte immer zur Gänze in den Riegeln liegen und nicht über die Pfostenoberfläche vorstehen.

In einer weiteren Ausgestaltung sind Schrauben mit zwei Gewindeabschnitten eingedreht, wobei die beiden Gewindeabschnitte in gesetztem Zustand in die beiden einander zugewandten Enden den Riegel eingreifen und wobei ein zwischen den beiden Gewindeabschnitten verbleibender gewindefreier Schaftabschnitt in gesetztem Zustand der Schraube im Bereich des Pfostens liegt. Nachdem der vordere Gewindeabschnitt den ersten Riegel und den Pfosten durchdringt, bildet dieser vordere Gewindeabschnitt die Verankerung im anschließend dahinter liegenden Riegel. Der zweite, dem Kopf der Schraube näher liegende Gewindeabschnitt greift demgegenüber nur in den ersten Riegel ein und unterstützt den Schraubenkopf dahingehend, dass die Auszugwerte erhöht und somit eine Überlastung der Pfosten-Riegel-Verbindung verhindert wird. Durch den dazwischen liegenden gewindefreien Abschnitt wird erreicht, dass die Belastung des Pfostens nicht durch das Aufbringen von Spannungen, die durch ein Gewinde entstehen können, geschwächt wird. Im weiteren wird verhindert, dass eine überbestimmte Verbindung entsteht, die die Berechenbarkeit der Verbindung reduziert.

Ferner wird vorgeschlagen, dass die Gewindeabschnitte der Schrauben ausschließlich im Bereich der beiden Riegel eingreifen. Dadurch ist gewährleistet, dass die beiden Riegel praktisch unmittelbar miteinander verbunden sind, weil im Pfosten im gesetzten Zustand der Schrauben kein Gewindeeingriff mehr vorhanden ist.

Eine weitere Variante ergibt sich dann, wenn die beiden Gewindeabschnitte der Schraube unterschiedliche Gewindesteigung aufweisen. Durch unterschiedliche Gewindesteigungen der beiden Gewindeabschnitte wird erreicht, dass der zwischen den beiden Riegeln liegende Pfosten eingepresst werden kann. Die am Pfosten durch die Auflagefläche der Riegel entstehende Flächenpressung kann durch unterschiedliche Gewindesteigungen variiert werden. So kann auf die Materialwahl des Pfostens, aber auch auf die Anforderungen an die gesamte Pfosten-Riegel-Konstruktion Rücksicht genommen werden.

In einer weiteren Ausgestaltung weist der dem Schraubenkopf zugewandte Gewindeabschnitt eine kleinere Gewindesteigung als der dem Schraubenende zugewandte Gewindeabschnitt auf. Beim Anziehen der Verbindung wird der dazwischen liegende Pfosten von den beiden Riegeln durch die so ausgestaltete Schraube eingeklemmt und die Riegel pressen sich sogar an. Die Schraube wird entsprechend unter einer Vorspannung gesetzt. Das Abschaltdrehmoment steigt durch dieses Einpressen ebenfalls zusätzlich an, so dass der Abschaltzeitpunkt beim Setzen der Schraube genauer bestimmt ist und somit ein regelmäßigeres Setzen der Schrauben ermöglicht wird. Eine genauere Positionierung der Riegel am Pfosten wird dadurch auch ermöglicht.

In diesem Zusammenhang ist es möglich, dass die Schrauben von einer im Wesentlchen vertikal verlaufenden Begrenzungsfläche eines der Riegel ausgehend eingeschraubt sind. Die Montage der Pfosten-Riegel-Konstruktion kann so in einer ergonomischen und wirtschaftlichen Arbeitsweise erfolgen.

In einer weiteren Variante sind die Schrauben gegenüber der Begrenzungsfläche des Riegels versenkt eingedreht. Der geringe Kopfdurchmesser ermöglicht ein Versenken des Kopfes der Schraube im Riegel. Damit entsteht eine kaum sichtbare und hochbelastbare Verbindung, die bei Bedarf auch wieder gelöst werden kann. Über dem versenkten Kopf kann aber auch eine Abdeckung, eine Glasfront od. dgl. angebracht werden, ohne dass vorstehende oder auffällige Befestigungspunkte stören.

Vorteile bieten eine Variante, bei der die Schrauben mit derjenigen Begrenzungsfläche, an welcher die Schrauben eingedreht werden, einen Winkel von ca. 30 bis weniger als 45° einschließen. Die Belastung der Pfosten-Riegel-Konstruktion wird durch einen Winkel, der ca. 30 bis weniger als 45° einschließt, gleichmäßig auf die sich kreuzenden Schrauben verteilt und eine mögliche Überlastung einzelner Punkte wird verhindert. Die Befestigungspunkte sehen durch diese Anordnung optisch regelmäßiger und entsprechend ästhetisch ansprechender aus. Es ist damit auch die optimale Lage der Gewindeabschnitte der Schrauben in den beiden Riegeln gewährleistet.

In einer weiteren Ausgestaltungsvariante sind die Dübel in Bohrungen an der Stirnseite der Riegel und an den zugeordneten vertikalen Begrenzungsflächen der Pfosten lose eingesteckt. Da die Dübel ausschließlich ein Verdrehen der Pfosten-Riegel-Verbindung verhindern müssen, kann auf den Einsatz von Leim oder sonstigen Klebern verzichtet werden. Das Sicherstellen gegen Verdrehen erfolgt aber auch zusätzlich durch die Schrauben und gegebenenfalls durch das parallele Anordnen von weiteren, zusätzlich gesetzten Schrauben.

Mögliche Variationen entstehen dadurch, dass Dübel aus Holz, Metall oder Kunststoff eingesetzt werden können. Die Materialisierung der Dübel kann in einer beliebigen Art erfolgen, soweit ein Material verwendet wird, das die Querkräfte aufnehmen kann und die notwendige Dehnung aufweist.

Dadurch, dass die Schrauben bei der Verbindung von für Außenwände vorgesehenen Pfosten-Riegel-Konstruktionen von der außen liegenden Begrenzungsfläche der Riegel her eingedreht sind, wird eine unverletzte Innenseite der Wand erreicht. Die Innenwand kann ohne weitere Elemente in der vorliegenden Form belassen werden und genügt hohen ästhetischen Ansprüchen. Die Außenseite wird meist durch eine Fassade verdeckt. Auch bei einer durchsichtigen Fassade stören die kleinen Befestigungspunkte kaum, insbesondere wenn - wie das ja an sich vorgesehen ist - die Schrauben versenkt werden.

In einer weiteren Variante ist an der Stoßstelle von Riegel und Pfosten ein Dichtungselement eingesetzt. Dadurch kann eine innere Dichtebene geschaffen werden, die auch ein Eindringen von Feuchtigkeit an der Stirnseite der Riegel verhindert. Da damt gerade an dieser Stoßstelle keine Feuchtigkeit eindringen kann, ist dieser Bereich in besonderer Weise auch gegen Fäulnisbildung geschützt.

In diesem Zusammenhang ist es möglich, dass das Dichtungselement platten- oder bandförmig ausgebildet ist. Dadurch ist ein einfaches Anbringen schon vor dem Zusammenbau von Pfosten und Riegeln möglich.

Es gibt verschiedene Ausführungsvarianten für eine Verbindung, die an der Stoßstelle ein Dichtungselement und eine Distanzeinlage vorsehen. Auf diese Art ist gewährleistet, dass das Dichtungselement nicht zu stark zusammengepresst wird, dass also das Dichtungselement nicht über die Elastizitätsgrenze hinaus zusammengedrückt wird. Es ist immer ein gleichbleibender Freiraum für das Dichtungselement vorhanden, auch wenn bei Einsatz der Schrauben der Riegel fest an den Pfosten herangezogen bzw. herangedrückt wird.

In einer weiteren Variante ist die Distanzeinlage unmittelbar an der Stirnseite der Riegel und an der zugeordneten Begrenzungsfläche des Pfostens abgestützt. Für die Distanzeinlage selbst ist also ein hartes gegenseitiges Abstützen gewährleistet, so dass die Schrauben auch entsprechend angezogen werden können.

In diesem Zusammengang ist es möglich, dass die Distanzeinlage platten- oder stegartig ausgebildet ist und zumindest zum Rand der Stirnseite des Riegels hin von dem Dichtungselement abgedeckt ist. Somit ist zumindest im Zentrumsbereich der Stirnseite des Riegels eine feste Abstützung gegeben, wogegen am Randbereich der gegenseitigen Stoßstellen das mehr oder weniger leicht angepresste Dichtungselement vorhanden ist.

Weitere Vorteile und Ausgestaltungen der Erfindung ergeben sich aus der Beschreibung und den Zeichnungen. Ausführungsbeispiele der Erfindung werden im Folgenden unter Bezugnahme auf die Zeichnungen näher erläutert. Es zeigen:
- Fig. 1: eine Pfosten-Riegel-Konstruktion in einem Horizontalschnitt nach der Linie II - II in Fig. 2;
- Fig. 2: eine Vorderansicht eines Teilabschnittes einer Pfosten-Riegel-Konstruktion;
- Fig. 3: eine Ausführungsvariante einer Pfosten-Riegel-Konstruktion, wobei an der Stoßstelle zwischen Pfosten und Riegel ein Dichtungselement engesetzt ist;
- Fig. 4: einen Schnitt nach der Linie IV- IV in Fig. 3.

Fig. 1 und 2 zeigen eine 1 Verbindung von aus Holzbalken oder-latten bestehenden Pfosten 1 und Riegeln 2 zur Bildung von Wandelementen, wobei Pfosten 1 und Riegel 2 durch spitzwinklig zu einer Oberfläche 3 des Riegels 1 und des Pfostens 2 eingedrehte Schrauben 4 sowie durch in die Stoßstellen 5 von Pfosten 1 und Riegel 2 eingesetzte, zumindest annähernd parallel zur Längserstreckung der Riegel 1 ausgerichtete, stabartige Dübel 6 verbunden sind. Die Schrauben 4 sind von einem Riegel 1 ausgehend durch den Pfosten 2 hindurch in den gegenüberliegenden Riegel 1 eingedreht. Sie sind spitz- oder stumpfwinklig kreuzend zu einander eingesetzt und von den mit ihren Enden einander zugewandten Riegeln 1 ausgehend eingedreht. Dabei schließen sie in gesetztem Zustand einen Winkel W1 von mehr als 90 bis zu 120 Grad zueinander ein. Die Schrauben sind mit zwei Gewindeabschnitten 7,8 ausgestattet. Die beiden Gewindeabschnitte 7,8 greifen in den beiden einander zugewandten Enden der Riegel 1 ein. Ein zwischen den beiden Gewindeabschnitten verbleibender gewindefreier Schaftabschnitt 9 liegt in gesetztem Zustand der Schraube 4 im Bereich des Pfostens 1. Die beiden Gewindeabschnitte 7,8 der Schraube 4 können unterschiedliche Gewindesteigung aufweisen. Weist der dem Schraubenkopf 10 zugewandte Gewindeabschnitt 7 eine kleinere Gewindesteigung als der dem Schraubenende zugewandte Gewindeabschnitt 8 auf, so wird der Pfosten 1 beim Anziehen der Schraube 4 zwischen den beiden Riegeln 2 eingeklemmt oder sogar zusammengepresst. Die Schrauben sind von einer im Wesentlichen vertikal verlaufenden Oberfläche 3 eines der Riegel 2 ausgehend eingeschraubt und gegenüber der Oberfläche 3 des Riegels 2 versenkt eingedreht.

Die Gewindeabschnitte 7,8 greifen ausschließlich in die beiden Riegel 2 ein, liegen also im gesetzten Zustand außerhalb des Eingriffsbereiches des Pfostens 1. Es ist damit ein etwa gleich langer Eingriff jeder Schraube in beiden Riegeln 2 gegeben, wobei durch den speziellen Winkel der eingedrehten Schrauben gewährleistet ist, dass die Schrauben weder kopfseitig noch spitzenseitig über die Oberfläche der Riegel vorstehen.

Die besonderen Vorteile der guten Verbindung durch Eingriff der Schrauben 4 in beide Riegel 2 sind auch erreichbar, wenn die Schrauben 4 ein durchgehendes Gewinde aufweisen. Allerdings kann dann der Effekt des Zusammenziehens von Riegeh und Pfosten nicht optimal erreicht werden.

Die Verbindung zeichnet sich dadurch aus, dass die Schrauben mit derjenigen Oberfläche 3, an welcher die Schraube eingedreht werden, einen Winkel W2 von ca. 30 bis weniger als 45° einschließen. Die Pfosten-Riegel-Konstruktion wird mit Dübeln 6 vor allem gegen ein Verdrehen gesichert. Die Dübel 6 sind in Bohrungen an der Stirnseite der Riegel 2 und an den zugeordneten vertikalen Begrenzungsflächen 11 der Pfosten 1 lose eingesteckt. Die Dübel 6 können aus Holz, Metall oder Kunststoff hergestellt sein.

In einer weiteren Ausführungsvariante zeigen Fig. 3 und 4 eine Pfosten-Riegel-Konstruktion mit einem eingesetzten Dichtungselement an der Stoßstelle 5 von Riegel 2 und Pfosten 1. Das Dichtungselement 12 ist platten- oder bandförmig ausgebildet.

In weiteren Ausführungen ist an der Stoßstelle 5 ein Dichtungselement 12 und eine Distanzeinlage 13 vorgesehen oder die Distanzeinlage 13 ist unmittelbar an der Stimseite der Riegel und an der zugeordneten Begrenzungsfläche 11 des Pfostens 1 abgestützt. Ebenso kann die Distanzeinlage 13 platten- oder stegartig ausgebildet sein und zumindest zum Rand der Stirnseite des Riegels 2 hin von dem Dichtungselement 12 abgedeckt sein.

In einer weiteren Ausführung sind die Schrauben 4 bei der Verbindung von für Außenwände vorgesehenen Pfosten-Riegel-Konstruktionen von der außen liegenden Begrenzungsfläche 11 der Riegel 2 her eingedreht.

## Patentansprüche

1. Verbindung von aus Holzbalken oder-latten bestehenden Pfosten und Riegeln zur Bildung von Wandelementen, wobei Pfosten und Riegel durch spitzwinklig zu einer Oberfläche des Riegels und des Pfostens eingedrehte Schrauben sowie durch im Bereich der Stossstellen von Pfosten und Riegel eingesetzte, zumindest annähernd parallel zur Längserstreckung der Riegel ausgerichtete, stabartige Dübel verbunden sind, **dadurch gekennzeichnet, dass** die Schrauben (4) von einem Riegel (2) ausgehend durch den Pfosten (1) hindurch in den gegenüberliegenden Riegel (2) eingedreht sind, wobei die Länge der mit Gewinde versehenen Abschnitte (7,8) der Schrauben (4), welche in die beiden Riegel (2) eingreifen, zumindest annähernd gleich lang sind.

2. Verbindung nach Anspruch 1 **dadurch gekennzeichnet, dass** einander spitz- oder stumpfwinklig kreuzende Schrauben (4) eingesetzt sind, welche von den mit ihren Enden einander zugewandten Riegeln (2) ausgehend eingedreht sind.

3. Verbindung nach Anspruch 2, **dadurch gekennzeichnet, dass** die Schrauben (4) in gesetztem Zustand einen Winkel (W1) von mehr als 90 bis zu 120 Grad zueinander einschließen.

4. Verbindung nach Anspruch 1, **dadurch gekennzeichnet, dass** Schrauben (4) mit zwei Gewindeabschnitten (7, 8) eingedreht sind, wobei die beiden Gewindeabschnitte (7, 8) in gesetztem Zustand in die beiden einander zugewandten Enden den Riegel (2) eingreifen und wobei ein zwischen den beiden Gewindeabschntten (7, 8) verbleibender gewindefreier Schaftabschnitt (9) in gesetztem Zustand der Schrauben (4) im Bereich des Pfostens (1) liegt.

5. Verbindung nach den Ansprüchen 1 bis 4, **dadurch gekennzeichnet, dass** die Gewindeabschnitte (7,8) der Schrauben (4) ausschließlich im Bereich der beiden Riegel (2) eingreifen.

6. Verbindung nach den Ansprüchen 4 und 5, **dadurch gekennzeichnet, dass** die beiden Gewindeabschnitte (7, 8) der Schraube (4) unterschiedliche Gewindesteigung aufweisen.

7. Verbindung nach Anspruch 6, **dadurch gekennzeichnet, dass** der dem Schraubenkopf (10) zugewandte Gewindeabschnitt (7) eine kleinere Gewindesteigung als der dem Schraubenende zugewandte Gewindeabschnitt (8) aufweist.

8. Verbindung nach einem der Ansprüche 1 bis 7, **dadurch gekennzeichnet, dass** die Schrauben (4) von einer im Wesentlichen vertikal verlaufenden Begrenzungsfläche (11) eines der Riegel (2) ausgehend eingeschraubt sind.

9. Verbindung nach Anspruch 8, **dadurch gekennzeichnet, dass** die Schrauben (4) gegenüber der Begrenzungsfläche (11) des Riegels (2) versenkt eingedreht sind.

10. Verbindung nach Anspruch 8 oder 9, **dadurch gekennzeichnet, dass** die Schrauben (4) mit derjenigen Begrenzungsfläche (11), an welcher die Schrauben (4) eingedreht werden, einen Winkel (W2) von ca. 30 bis weniger als 45° einschließen.

11. Verbindung nach einem der Ansprüche 8 bis 10, **dadurch gekennzeichnet, dass** die Dübel (6) in Bohrungen an der Stirnseite der Riegel (2) und an den zugeordneten vertikalen Begrenzungsflächen (11) der Pfosten (1) lose eingesteckt sind.

12. Verbindung nach Anspruch 11, **dadurch gekennzeichnet, dass** Dübel (6) aus Holz, Metall oder Kunststoff eingesetzt sind.

13. Verbindung nach einem der Ansprüche 8 bis 12, **dadurch gekennzeichnet, dass** die Schrauben (4) bei der Verbindung von für Außenwände vorgesehenen Pfosten-Riegel-Konstruktionen von der außen liegenden Begrenzungsfläche (11) der Riegel (2) her eingedreht sind.

14. Verbindung nach einem der Ansprüche 1 bis 13, **dadurch gekennzeichnet, dass** an der Stossstelle (5) von Riegel (2) und Pfosten (1) ein Dichtungselement (12) eingesetzt ist.

15. Verbindung nach Anspruch 14, **dadurch gekennzeichnet, dass** das Dichtungselement (12) platten- oder bandförmig ausgebildet ist.

16. Verbindung nach einem der Ansprüche 1 bis 15, **dadurch gekennzeichnet, dass** an der Stossstelle (5) ein Dichtungselement (12) und eine Distanzeinlage (13) vorgesehen sind.

17. Verbindung nach Anspruch 16, **dadurch gekennzeichnet, dass** die Distanzeinlage (13) unmittelbar an der Stirnseite der Riegel (2) und an der zugeordneten Begrenzungsfläche (11) des Pfostens (1) abgestützt ist.

18. Verbindung nach Anspruch 16 oder 17, **dadurch gekennzeichnet, dass** die Distanzeinlage (13) platten- oder stegartig ausgebildet ist und zumindest zum Rand der Stirnseite des Riegels (2) hin von dem Dichtungselement (12) abgedeckt ist.
